# EUROPÄISCHE PATENTSCHRIFT

(11) **EP 1 275 594 B1**
(45) Veröffentlichungstag und Bekanntmachung des Hinweises auf die Patenterteilung: **06.01.2010**
(21) Anmeldenummer: 01127607.8
(22) Anmeldetag: 20.11.2001
(51) Int. Cl.: B65D 81/38

(54) **Behälter zum Kühlhalten gefüllter Flaschen**
Container for keeping cool filled bottles
Récipient pour maintenir au frais des bouteilles pleines

(30) Priorität: 11.07.2001 DE 20111534 U
(43) Veröffentlichungstag der Anmeldung: 15.01.2003
(73) Patentinhaber: Schlösser GmbH & Co. KG, 53560 Vettelschoß (DE)
(72) Erfinder: Schlösser, Monika, 53560 Vettelschoss (DE)
(74) Vertreter: Knoblauch, Andreas

(56) Entgegenhaltungen:
- DE-U- 8 424 041
- FR-A- 825 905
- GB-A- 738 282
- US-A- 5 934 099

## Beschreibung

Die Erfindung betrifft einen Behälter zum Kühlhalten gefüllter Flaschen, bei dem in einen Außentopf ein Innentopf mit einem Abstand zur Seitenwand und zum Boden des Außentopfes eingesetzt ist, wobei der Innentopf einen von seinem Boden hochragenden, hohlen Vorsprung zur seitlichen Abstützung in den Innentopf zwischen dessen Seitenwand und dem Vorsprung eingesetzter Flaschen aufweist und der Innenraum des Vorsprungs mit Gas gefüllt oder evakuiert ist.

Ein derartiger Behälter ist beispielsweise aus US 5 934 099 bekannt. Ein Einsatz, in dem Flaschen angeordnet werden können, wird in ein topfförmiges Gehäuse eingesetzt, wobei der Boden des Einsatzes einen Abstand zum Boden des Gehäuses aufweist. In dem dadurch gebildeten Zwischenraum wird eine Wärmesenke aus einem Speichermaterial angeordnet. Der verbleibende Zwischenraum zwischen dem Einsatz und dem Gehäuse ist mit Gas gefüllt.

GB 728 282 beschreibt einen Lebensmittelbehälter, der durch eine zweiwandige Schale und einen ebenfalls zweiwandigen Deckel gebildet ist. Die beiden Wände von Schale und Deckel sind jeweils ineinander gesteckt.

Ein herkömmlicher Behälter, wie er beispielsweise aus DE 84 24 041 U1 bekannt ist, wird als Tischgerät benutzt. In den hohlen Vorsprung des Innentopfes wird ein tiefgekühlter Kühl-Akku eingesetzt, der in den Behälter eingesetzte Getränkeflaschen über längere Zeit kühlt und/oder kühl hält. Dabei erwärmt sich der Kühl-Akku, so dass er erneut tiefgekühlt oder gegen einen bereits tiefgekühlten anderen Kühl-Akku ausgewechselt werden muss. Kühl-Akkus an sich und das Auswechseln des Kühl-Akkus sind aufwendig. Sie setzen darüber hinaus das Vorhandensein eines Tiefkühlgeräts voraus. Bei größeren Konferenzen, bei denen solche Kühlbehälter erwünscht sind, fehlen derartige Tiefkühlgeräte. Darüber hinaus erfordern sie Bedienungspersonal.

Der Erfindung liegt die Aufgabe zugrunde, einen Behälter der eingangs genannten Art anzugeben, der weniger aufwendig und leichter zu handhaben ist.

Erfindungsgemäß wird dies dadurch erreicht, dass Innen- und Außentopf gemeinsam durch einen Deckel abgedeckt sind, der auf einem Kreis angeordnete Löcher zum Durchführen jeweils eines der gefüllten Flaschenteile aufweist und der Innenraum des Vorsprungs durch den Boden des Innentopfes geschlossen ist.

Ein solcher Behälter ist in vielen Fällen, in denen gefüllte Getränkeflaschen bereits in einem Kühlschrank oder dergleichen gekühlt worden sind, ausreichend, um die Flaschen samt Inhalt bis zu ihrer Entleerung, z.B. bei einer Konferenz, kühl zu halten, da das Gas oder Vakuum im Innenraum des Vorsprungs als Isolator wirkt. Die Flaschen werden dann zumindest auf derjenigen Seite kühl gehalten, die am Vorsprung anliegt und deren Außenkontur zumindest teilweise der Flaschenkontur angepasst ist. Ein Kühl-Akku entfällt daher.

Darüber hinaus kann der Raum zwischen Außen- und Innentopf mit Gas gefüllt oder evakuiert sein. Dadurch wird die wärmedämmende Isolationswirkung des Behälters noch weiter verbessert.

Sodann kann der Umfang wenigstens einiger der im Deckel ausgebildeten Löcher dem Umfang verschiedener Flaschen angepasst sein. Zwar ist es möglich, die Löcher alle mit gleichem Durchmesser auszubilden, der an den Durchmesser im Querschnitt runder Flaschen angepasst ist, und in den Behälter nur solche Flaschen einzusetzen, deren Durchmesser dem der Löcher entspricht. Mitunter möchte man jedoch nicht nur Flaschen mit dem Lochdurchmesser angepasstem Durchmesser, sondern auch Flaschen mit kleinerem Durchmesser verwenden. Gegebenenfalls könnte in den Spalt zwischen dem Lochrand und der eingesetzten kleineren Flasche Wärme in den Behälter eindringen. Wenn dann der Umfang wenigstens einiger der im Deckel ausgebildeten Löcher dem Umfang verschiedener Flaschen angepasst ist, ist es möglich, die größeren Löcher mit diesen angepassten Flaschen und die kleineren Löcher mit diesen im Umfang angepassten Flaschen weitgehend dicht abzuschließen, so dass nicht ohne weiteres Wärme zwischen dem Rand eines größeren Loches und dem Umfang einer kleineren Flasche in den Behälter eindringen kann.

Der Innenraum des Vorsprungs ist durch den Boden des Innentopfes geschlossen. Desgleichen kann der Zwischenraum zwischen Innen- und Außentopf dicht geschlossen sein. In allen Fällen kann es sich bei dem Gas der Einfachheit halber um Luft handeln.

Die Erfindung und ihre Weiterbildungen werden nachstehend anhand der Zeichnungen bevorzugter Ausführungsbeispiele näher beschrieben. Darin stellen dar:
- Fig. 1: einen Axialschnitt eines Behälters in der Schnittebene I-I der Fig. 2, wobei jedoch der dargestellte Innentopf nicht erfindungsgemäß ist; ein erfindungsgemäßer Innentopf ist in Figur 7 dargestellt,
- Fig. 2: einen Querschnitt durch den erfindungsgemäßen Behälter in der Schnittebene II-II der Fig. 1,
- Fig. 3: eine Draufsicht auf einen Innentopf des Behälters nach Fig. 1,
- Fig. 4: eine Draufsicht auf einen Außentopf des Behälters nach Fig. 1,
- Fig. 5: eine Draufsicht auf einen Deckel des Behälters nach Fig. 1,
- Fig. 6: einen Querschnitt des Deckels nach Fig. 1 in der Schnittebene VI-VI der Fig. 5,
- Fig. 7: einen Axialschnitt eines gegenüber dem Innentopf nach Fig. 1 etwas abgewandelten Innentopfes und
- Fig. 8: eine Draufsicht auf einen etwas abgewandelten Deckel des Behälters.

Der Behälter nach den Fig. 1 bis 6 besteht aus einem Außentopf 1, einem Innentopf 2 und einem Deckel 3. Alle drei Teile bestehen aus Kunststoff.

Der Innentopf 2 ist mit einem Abstand zur Seitenwand 4 und zum Boden 5 des Außentopfes 1 in diesen eingesetzt. Dabei liegt der Innentopf 2 mit einem radial nach außen ragenden Flansch 6 an seinem oberen Rand auf einem ebenfalls radial nach außen ragenden Flansch 7 am oberen Rand des Außentopfes 1 lose auf. Der Flansch 6 kann aber auch stoffschlüssig mit dem Flansch 7 verbunden sein, z.B. durch Schweißen oder Kleben.

Der Innentopf 2 hat einen von seinem Boden 8 hochragenden, hohlen Vorsprung 9 zur seitlichen Abstützung in den Innentopf 2 zwischen dessen Seitenwand 10 und dem Vorsprung 9 eingesetzter (nicht dargestellter) Flaschen für Getränke oder dergleichen. Außen- und Innentopf 1, 2 sind gemeinsam durch den Deckel 3 abgedeckt. Der Dekkel 3 hat auf einem Kreis angeordnete Löcher 11 zum Durchführen jeweils einer der gefüllten Flaschenteile. Die Löcher 11 haben jeweils eine axial nach innen ragende zylindrische Wand 12. Ferner hat der Deckel 3 eine umlaufende Außenwand 13, die axial nach unten an der Unterseite des Deckels 3 ragend angebracht ist und an der Innenseite einer am äußeren Umfang des Flansches 7 nach oben ragenden kurzen Umfangswand 14 des Außentopfes 1 anliegt.

Der Vorsprung 9 im Innentopf 2 hat eine Umfangskontur, die der Umfangskontur kreisförmiger Flaschen teilweise angepaßt ist, wie es in den Fig. 2 und 3 dargestellt ist. Die Flaschen werden durch die Löcher 11, deren Innendurchmesser dem Außendurchmesser der Flaschen entspricht, in den Zwischenraum zwischen dem Vorsprung und der Seitenwand 10 in den Innentopf 2 eingesetzt.

Der Raum im Vorsprung 9 und damit auch der Raum zwischen den Seitenwänden 4 und 10 sowie zwischen den Böden 5 und 8 kann evakuiert sein. Gegebenenfalls sind dann die Flansche 6 und 7 miteinander stoffschlüssig verbunden. Diese Räume können aber auch mit Gas gefüllt sein, der Einfachheit halber mit Luft. Wenn sie mit Luft gefüllt sind, brauchen die Flansche 6 und 7 nicht verbunden zu sein. Durch das Vakuum oder Gas in den Hohlräumen zwischen den Töpfen 1 und 2 werden die durch die Löcher 11 hindurch zwischen den Wänden 9 und 10 eingesetzten Flaschen thermisch isoliert. Wenn sie einschließlich Inhalt vorher gekühlt wurden, behalten sie ihre Temperatur über längere Zeit bei, wenigstens so lange, bis sie normalerweise, z.B. im Verlaufe einer Konferenz, geleert wurden. Ein Kühl-Akku, wie er bei herkömmlichen Kühlbehältern dieser Art im Hohlraum des Vorsprungs 9 angeordnet ist, kann dann entfallen.

Fig. 7 stellt eine Abwandlung des Innentopfes 2 dar, bei der auch der Innenraum des Vorsprungs 9 durch den Boden 8 verschlossen ist. Der Vorsprung 9 ist in diesem Falle evakuiert, kann alternativ aber auch mit Gas gefüllt sein.

Fig. 8 stellt eine Abwandlung des Deckels 3 dar, bei der vier der weiterhin sechs Löcher 11 einen kleineren Durchmesser als die übrigen Löcher 11 haben. In die Löcher 11 mit dem kleineren Durchmesser können dann Flaschen mit entsprechend kleinerem Durchmesser als bei dem ersten Ausführungsbeispiel passend eingesetzt werden, während sie bei dem ersten Ausführungsbeispiel in die größeren Löcher eingesetzt werden mußten, so daß ein Temperaturausgleich durch Konvektion durch den Spalt zwischen den kleineren Flaschen und den größeren Löchern 11 hindurch erfolgen konnte. Bei der Ausführung des Deckels 3 nach Fig. 8 kann ein solcher Temperaturausgleich dagegen verhindert werden, wenn alle Löcher mit passenden Flaschen ausgefüllt sind.

Bei beiden Ausführungsbeispielen haben der Außentopf 1, der Innentopf 2 und der Deckel 3 in der Draufsicht eine sechseckige Form. Dadurch lassen sich mehrere derartige Behälter weitgehend lückenlos nebeneinander angeordnet transportieren. Darüber hinaus haben der Außentopf 1 und der Innentopf 2 sich leicht nach oben erweiternde Seitenwände 4 und 10, während sich die Seitenwand des Vorsprungs 9 leicht nach oben verjüngt. Dies erleichtert zum einen das Entformen bei der Herstellung der Töpfe 1 und 2 aus Kunststoff. Zum anderen können mehrere Außentöpfe 1 raumsparend ineinandersteckend gestapelt werden. Desgleichen können mehrere Innentöpfe 2 raumsparend ineinandergesteckt gestapelt werden.

## Patentansprüche

1. Behälter zum Kühlhalten gefüllter Flaschen, bei dem in einen Außentopf (1) ein Innentopf (2) mit einem Abstand zur Seitenwand (4) und zum Boden (5) des Außentopfes (1) eingesetzt ist, wobei der Innentopf (2) einen von seinem Boden (8) hochragenden, hohlen Vorsprung (9) zur seitlichen Abstützung in den Innentopf zwischen dessen Seitenwand (10) und dem Vorsprung (9) eingesetzter Flaschen aufweist und der Innenraum des Vorsprungs (9) mit Gas gefüllt oder evakuiert ist, **dadurch gekennzeichnet, dass** der Innen- und Außentopf (2, 1) gemeinsam durch einen Deckel (3) abgedeckt sind, der auf einem Kreis angeordnete Löcher (11) zum Durchführen jeweils eines der gefüllten Flaschenteile aufweist, und der Innenraum des Vorsprungs (9) durch den Boden (8) des Innentopfes geschlossen ist.

2. Behälter nach Anspruch 1, **dadurch gekennzeichnet, daß** der Raum zwischen Außen- und Innentopf (1, 2) mit Gas gefüllt oder evakuiert ist.

3. Behälter nach Anspruch 1 oder 2, **dadurch gekennzeichnet, daß** der Umfang wenigstens einiger der im Deckel ausgebildeten Löcher (11) dem Umfang verschiedener Flaschen angepaßt ist.

4. Behälter nach einem der Ansprüche 1 bis 3, **dadurch gekennzeichnet, dass** der Zwischenraum zwischen Innen- und Außentopf (2, 1) dicht geschlossen ist.

5. Behälter nach einem der Ansprüche 1 bis 4, **dadurch gekennzeichnet, dass** das Gas Luft ist.

## Claims

1. Container for keeping filled bottles cool, in which an inner receptacle (2) is inserted into an outer receptacle (1) at a distance from the side wall (4) and the base (5) of the outer receptacle (1), the inner receptacle (2) having a hollow projection (9), which protrudes upwards from the base (8) thereof, for laterally supporting bottles inserted into the inner receptacle between the side wall (10) thereof and the projection (9), and the interior of the projection (9) being filled with gas or being evacuated, **characterised in that** the inner and outer receptacle (2, 1) are jointly covered by a lid (3), which has holes (11) arranged in a circle for passing one of the filled bottles through in each case, and the interior of the projection (9) is sealed by the base (8) of the inner receptacle.

2. Container according to claim 1, **characterised in that** the space between the outer and inner receptacles (1, 2) is filled with gas or is evacuated:

3. Container according to either claim 1 or claim 2, **characterised in that** the diameter of at least some of the holes (11) formed in the lid is adapted to the diameter of different bottles.

4. Container according to any one of claims 1 to 3, **characterised in that** the gap between the inner and outer receptacles (2, 1) is tightly closed.

5. Container according to any one of claims 1 to 4, **characterised in that** the gas is air.

## Revendications

1. Récipient pour maintenir aux frais des bouteilles pleines, dans lequel un pot intérieur (2) est mis en place dans un pot extérieur (1) avec une distance vis-à-vis de la paroi latérale (4) et du fond (5) du pot extérieur (1), le pot intérieur (2) comportant une saillie creuse (9) dépassant de son fond (8) vers le haut pour le maintien latéral de bouteilles mises en place dans le pot intérieur entre cette paroi latérale (10) et la saillie (9), et le volume intérieur de la saillie (9) est rempli de gaz ou évacué,
**caractérisé en ce que** le pot intérieur et le pot extérieur (2, 1) sont recouverts conjointement par un couvercle (3) qui comporte des trous (11) agencés sur un cercle pour faire traverser respectivement l'une des parties de bouteilles remplies, et le volume intérieur de la saillie (9) est refermé par le fond (8) du pot intérieur.

2. Récipient selon la revendication 1, **caractérisé en ce que** le volume entre le pot extérieur et le pot intérieur (1, 2) est rempli de gaz ou évacué.

3. Récipient selon la revendication 1 ou 2, **caractérisé en ce que** le périmètre de quelques-uns au moins des trous (11) ménagés dans le couvercle est adapté au périmètre de diverses bouteilles.

4. Récipient selon l'une des revendications 1 à 3, **caractérisé en ce que** l'espace intermédiaire entre le pot intérieur et le pot extérieur (2, 1) est refermé de façon étanche.

5. Récipient selon l'une des revendications 1 à 4, **caractérisé en ce que** le gaz est de l'air.
